# EUROPÄISCHE PATENTSCHRIFT

(11) **EP 3 485 072 B1**
(45) Veröffentlichungstag und Bekanntmachung des Hinweises auf die Patenterteilung: **08.01.2020**
(21) Anmeldenummer: 18705359.0
(22) Anmeldetag: 09.02.2018
(51) Int. Cl.: D04B 3/02

(54) **SOCKENSTRICKNADEL**
SOCK KNITTING NEEDLE
AIGUILLE À TRICOTER POUR CHAUSSETTES

(30) Priorität: 10.03.2017 DE 202017001294 U
(43) Veröffentlichungstag der Anmeldung: 22.05.2019
(73) Patentinhaber: Rasch, Sylvia, 10243 Berlin (DE)
(72) Erfinder: Rasch, Sylvia, 10243 Berlin (DE)
(74) Vertreter: Eisenführ Speiser
(86) Internationale Anmeldenummer: PCT/EP2018/053276
(87) Internationale Veröffentlichungsnummer: WO 2018/162172

(56) Entgegenhaltungen:
- DE-U1-202009 003 346
- DE-U1-202016 007 702
- US-A- 1 313 461
- US-A- 4 195 496
- US-A- 5 720 187
- US-B1- 6 397 640
- US-B1- 6 983 627

## Beschreibung

Die Erfindung betrifft eine biegbare Stricknadel für ein Stricknadelspiel zur Herstellung von im Querschnitt runden Strickprodukten.

Des Weiteren betrifft die Erfindung ein Strickspiel aus 3 derartigen Stricknadeln.

Zum Stricken von Strickprodukten mit rundem Querschnitt, bei denen der Durchmesser des Querschnitts relativ groß ist (z. B. Pullover), werden Rundstricknadeln verwendet, bei denen schenkelartige Abschnitte mit den freien Enden der Rundstricknadel bspw. über ein flexibles Nylonkabel miteinander verbunden werden. Die Maschen befinden sich beim Stricken grundsätzlich auf der Rundstricknadel. Zum Stricken von Strickprodukten mit kleinerem Durchmesser des runden Querschnitts werden gewöhnlich Stricknadelspiele aus 5 starren Nadeln eingesetzt, wobei die starr ausgebildeten Nadeln von ihrem ersten freien Ende zu ihrem zweiten freien Ende über den zentralen Schaftabschnitt geradlinig verlaufen. Zum Stricken beispielsweise eines Schaftbereiches einer Socke werden die Maschen zunächst gleichmäßig auf vier der fünf Nadeln verteilt. Die Maschen der die Endmasche führenden ersten Nadel werden dann auf die freie fünfte Nadel unter Ausbildung neuer Maschen vollständig abgestrickt, bis die erste Nadel frei ist. Danach werden die auf der zweiten Nadel befindlichen Maschen vollständig auf die freie erste Nadel abgestrickt und so weiter. Für das Stricken einer Runde müssen die Nadeln vier Mal getauscht werden. Die Rundenanzahl ist beliebig.

Daneben gibt es auch Stricknadelspiele, die mit 3 Stricknadeln auskommen, da insoweit eine starre Biegung in den Stricknadeln vorliegt. Dies ist in DE 10 2015 103 592 B3 offenbart.

Das Deutsche Patent- und Markenamt hat in der Prioritätsanmeldung zu vorliegender Anmeldung außerdem den folgenden Stand der Technik recherchiert: DE 33 31 243 C2, DE 196 32 578 C2, DE 28 53 701 A1, DE 87 08 212 U1 und US 735 469 S, der aber jeweils nur Rundstricknadeln betrifft, keine Sockenstricknadeln.

Die Internationale Recherchenbehörde hat den Stand der Technik recherchiert, nämlich DE 20 2016 007 702 U1, US 5,720,187 A, US 1,313,461, DE 20 2009 003 346 U1, US 6,983,627 B1, US 6,397,640 B1, US 4,195,496 A. Das Dokument DE 20 2016 007 702 U1 betrifft eine Zopfstricknadel mit einem plastisch verformbaren Schaftabschnitt. Das Dokument US 5,720,187 A betrifft eine Rundstricknadel. Das Dokument US 1,313,461 A betrifft eine L-förmige Stricknadel. Das Dokument DE 20 2009 003 346 U1 betrifft ein Strickwerkzeug mit einer Kupplungsvorrichtung. Das Dokument US 6,983,627 B1 betrifft eine Rundstricknadel mit einem flexiblen Schaftabschnitt. Das Dokument US 6,397,640 B1 beschreibt eine Rundstricknadelanordnung. Das Dokument US 4,195,496 A beschreibt eine längenverstellbare Rundstricknadelanordnung.

Es besteht das Problem, dass neben einer etwaig erhöhten Anzahl von Stricknadeln der Neigungswinkel bei den starr gebogenen Strickspielen bereits vorgegeben ist und damit der Ergonomie unterschiedlicher Hände keine Rechnung getragen wird. Durch den starren Neigungswinkel kann es daher gelegentlich sogar dazu führen, dass es im Zusammenspiel mit einem Strickspiel aus Unachtsamkeit des Verwenders zu kleinen Verletzungen kommt (Stiche bzw. Piekser der Nadeln). Daneben beanspruchen starre gebogene Nadeln Raum und sind in ihrer Ausführung klobig.

Ferner ist es mit einer starr gebogenen Nadel im Vergleich zu einer geraden Stricknadel schwierig, bspw. eine Sockenferse professionell zu stricken, da eine Sockenferse in der Regel als gerade Strecke bei Fersen mit Käppchen oder für Fersen mit verkürzten Reihen/Bumerangferse als Aufeinanderfolge von 2 Trapezen gearbeitet wird und sich für die Käppchenfersen gerade Nadeln am besten eignen und man gerade Abschnitte nicht auf krummen Nadeln abbildet. Mit vorgeformten Nadeln läuft man Gefahr, dass die Maschen zu sehr gedehnt werden und dann im Strickstück unprofessionell größer erscheinen.

Bei sehr kleinen Durchmessern (Kindersocken) besteht schließlich das Problem, dass ein starres Stricknadelspiel mit drei Nadeln den Durchmesser vorgibt, da mindestens die Hälfte der starren Biegung den Radius für das zu strickende Produkt darstellt.

Obwohl sich die aus dem Stand der Technik bekannten Stricknadeln einer gewissen Beliebtheit erfreuen und für den vorgesehenen Einsatzzweck sicherlich brauchbar sind, weisen sie jedoch die oben nicht abschließend genannten und gravierende Nachteile auf.

Der Erfindung liegt deshalb die Aufgabe zugrunde, eine Stricknadelform zu entwickeln, welche die Nachteile des Standes der Technik vermeidet, eine Biegbarkeit beim Stricken zwischen den Händen bzw. von den Händen nach außen gebogen oder nach innen zwischen die Hände erlaubt, das Wechseln von Stricknadeln von im Querschnitt runden Strickprodukten reduziert und mit denen insbesondere Strickprodukte mit geringerem Durchmesser des runden Querschnitts einfach hergestellt werden können sowie einen handlichen Transport gewährleisten, da die biegbaren Stricknadeln unbenutzt gerade sind, sie flach und schmal transportiert werden können, ohne groß raumfassend zu werden.

Diese Aufgabe ist gemäß der Erfindung durch die Merkmale des Anspruchs 1 sowie durch ein Strickspiel mit den Merkmalen des Anspruchs 8 gelöst.

Demgemäß ist Gegenstand der Erfindung eine biegbare Stricknadel, insbesondere eine Sockenstricknadel, für kreis- bzw. zylinderförmige Textilien. Dies ist aus dem Stand der Technik nicht bekannt.

Mit der erfindungsgemäßen Biegbarkeit der Stricknadeln mittels eines biegbaren Mittelteils zwischen den Schaftabschnitten wird es ermöglicht, dass ein Strickprodukt mit rundem Querschnitt mit nur drei Stricknadeln hergestellt werden kann. Die Maschen werden hierzu zunächst hälftig auf zwei Stricknadeln verteilt und danach alternierend unter Verwendung der dritten Stricknadel abgestrickt, wodurch weniger häufig die Stricknadeln gewechselt werden müssen, nämlich nur zwei Mal pro Runde. Durch die erfindungsgemäße Biegbarkeit können die Schenkel von schon zwei Stricknadeln so zueinander ausgerichtet werden, dass die auf den Stricknadeln geführten Maschen in etwa dem Querschnitt des späteren Strickproduktes entsprechend kreisförmig angeordnet sind. Durch den individuellen Winkel wird zudem verhindert, dass das Strickgut gespannt wird und somit das weitere Abstricken erschwert oder sogar verhindert wird. Zudem können so Strickprodukte mit kleinerem Durchmesser einfacher hergestellt werden. Gegenüber geradlinig verlaufenden Nadeln für ein Strickspiel ergibt sich zudem der Vorteil, dass die Maschen während des Strickens und/oder nach einer Strickpause nicht so einfach von der Stricknadel rutschen. Beim Stricken einer Bumerangferse gereicht die erfindungsgemäße Biegbarkeit ebenfalls zum Vorteil, da hierfür ein Trapez gebildet werden muss und sich die erfindungsgemäßen Nadeln der Form des Trapezes individuell anpassen und damit bestens geeignet sind, um Maschen nicht zu dehnen.

Ein Strickspiel weist genau 3 erfindungsgemäße Stricknadeln auf. Es könnten auch mehr sein, aber 3 reichen aus.

In der vorliegenden Erfindung bezieht sich die Erstreckungsrichtung des jeweiligen Schenkels auf dessen Längsrichtung.

Bei einer vorteilhaften Ausführungsform weisen der Schaftabschnitt und/oder die beiden Schenkel einen zylindrischen Querschnitt auf, wobei die freien Enden der beiden Schenkel nach außen hin in ihrem Querschnitt verjüngt ausgebildet sind. Dies ist vorteilhaft, da die Maschenaufnahme während des Strickprozesses vereinfacht wird und auch festgestrickte Maschen weiter verstrickt werden können. Der zylindrische Querschnitt dient der einfachen und verschleißarmen Maschenführung während des Strickvorgangs. Der Schaftabschnitt und/oder die beiden Schenkel und/oder die freien Enden können innen hohl, massiv oder aus einer Kombination hieraus ausgebildet sein. Selbstverständlich ist der Querschnitt der erfindungsgemäßen Stricknadel nicht auf rund beschränkt, sondern auf weitere Ausgestaltungen erweiterbar

Vorzugsweise ist der Querschnitt des Schaftabschnittes und der beiden Schenkel rund ausgebildet und entspricht im Durchmesser der Nadelstärke. Bei dieser Ausbildungsform weist die Nadelstärke eine Größe von üblicherweise 1 mm-4,5 mm auf. Vorzugsweise wird eine Nadelstärke bis 7mm Durchmesser vorgeschlagen. Größere Nadelstärken bis 15 mm sind ebenfalls möglich, hier verlängert sich aber die Seillänge in der Mitte geringfügig. Andere Querschnitte wie beispielsweise 4-eckig und 3-eckig sind denkbar. Gemäß einer Ausführungsform werden andere vieleckige Formen vorgeschlagen, bspw. eine 8-eckige Querschnittsform.

Erfindungsgemäß sind die beiden Schenkel mit ihren freien Enden im Wesentlichen gleich lang und Beweisen jeweils eine Länge von 5 cm bis 15 cm und besonders bevorzugt eine Länge von 7 cm bis 8,5 cm auf.

Die Verbindung zwischen den Stricknadelteilen ist 3-5 cm lang und besteht aus einem Nylonseil oder nylonummanteltem Drahtgeflecht. Im einfachsten Fall weist der Schaftabschnitt einen kontinuierlichen runden Querschnitt auf.

Bei einer weiteren vorteilhaften Ausführungsform weist wenigstens einer der beiden Schenkel, bevorzugt beide, und/oder deren jeweiligen freien Enden natürliche und/oder synthetische Materialien auf.

Vorzugsweise werden die Materialien aus der Gruppe Holz, Horn, Metall, insbesondere Aluminium, Kunststoff, Bambus, Verbundwerkstoffe und/oder einer Kombination hieraus ausgewählt. Dies ist vorteilhaft, da die Stricknadel universell einsetzbar ist und nicht in Abhängigkeit des zu verstrickenden Materials limitiert wird.

Gemäß einer Ausführungsform wird vorgeschlagen, als Material für die Schenkel als Metall Messing zu verwenden, insbesondere jeweils ein Messingrohr. Vorzugsweise wird als Material für die Schenkel als Verbundwerkstoff auch ein Hightech Kunststoff vorgeschlagen, insbesondere ein kohlefaserverstärkter Kunststoff.

Erfindungsgemäß ist der Schaftabschnitt biegbar ausgebildet. Das ist, wie beschrieben, so vorgesehen, dass der Schaftabschnitt elastisch und mit wenig Kraft gebogen werden kann. Das wird durch die Verwendung von Nylon als Material für den biegbaren Schaftabschnitt erreicht. Die Stricknadel passt sich dadurch dem runden Strickgut an, nämlich besonders von allein. Das Strickgut gibt durch seine runde Form auch die Biegung der Stricknadeln vor, auf denen ein Teil der Maschen des Strickguts liegt. Beim Stricken liegen die Maschen besonders auf zwei Stricknadeln und werden von der einen mit einer dritten Stricknadel abgestrickt und dadurch kommen nach und nach neue Maschen auf die dritte Stricknadel und rutschen dabei auf diese dritte Stricknadel und dabei nach und nach auch auf und über den biegbaren Schaftabschnitt. Der biegbare Schaftabschnitt bzw. der sich anschließende Schenkel passt sich dabei dem Lauf der Maschen an. Genau das wird durch den elastischen und mit wenig Kraft biegbaren Schaftabschnitt ermöglicht.

In einer weiteren vorteilhaften Ausführungsform wird vorgeschlagen, dass die beiden Schenkel und der Schaftabschnitt aus durchgehend einem Material ausgebildet sind. Dies ist besonders vorteilhaft, da die Stricknadel zum einen aus einem einzigen Stricknadelrohling gefertigt werden kann und sich zum anderen keine Verbindungskanten zwischen den Schenkeln und dem Schaftabschnitt ausbilden, an denen feines Strickmittel wie Wolle hängen bleiben kann. Dabei wird als Material dasselbe wie bereits oben für den biegbaren Schaftabschnitt auch hier für eine Stricknadel aus durchgehend einem Material vorgeschlagen, da mit diesen Materialen insbesondere der Schaftabschnitt biegbar und die Schenkel starr ausgebildet werden können. Das lässt sich durch unterschiedliche Dicken des Schaftabschnitts einerseits und der beiden Schenkel andererseits erreichen. Sind die Schenkel dick genug, sind sie kaum noch biegbar.

Vorzugsweise wird vorgeschlagen, dass die beiden Schenkel eine unterschiedliche Dicke aufweisen, so dass die Stricknadel einen dünneren und einen dickeren Schenkel aufweist. Beim Stricken kann einer der beiden Schenkel als die Maschen zuführender Schenkel und der andere als die Maschen abhebender Schenkel fungieren. Sind die Schenkel unterschiedlich ausgebildet, können sie besser an diese beiden Funktionen angepasst werden.

Außerdem wurde erkannt, dass es regionale Unterschiede bzw. unterschiedliche Strickstile bei der Herstellung von Strickprodukten mit Stricknadeln gibt. Diese führen zu unterschiedlich festen Maschen. Das kann besonders durch unterschiedlich dicke Schenkel ausgeglichen werden, wenn für den Strickstil, der zu festen Maschen führt, als abhebender Schenkel der dickere Schenkel verwendet wird. Zudem können individuell besser angepasste Schenkel der Stricknadeln für die unterschiedlichen Strickstile oder Körpermaße der Anwender bereitgestellt werden, wodurch sich die Handhabung der Stricknadel für den Anwender vereinfacht.

In einer weiteren Ausführungsform wird vorgeschlagen, dass wenigstens einer der beiden Schenkel und der Schaftabschnitt über eine Verschlussvorrichtung lösbar miteinander verbunden sind. Dabei ist die Verschlussvorrichtung in einer besonderen Ausführungsform als ein Bajonettverschluss ausgebildet, der wenigstens ein Einschubelement und ein Aufnahmeelement umfasst. Das Aufnahmeelement ist dazu eingerichtet, das Einschubelement aufzunehmen, und das Einschubelement weist eine Führungsnut auf, die insbesondere eine Längsnut, eine Quernut und eine Rastnut umfassen kann. Das Aufnahmeelement kann eine Federvorrichtung und eine Raste aufweisen. Besonders wird vorgeschlagen, dass das Aufnahmeelement an einem Schenkel bzw. jeweils an beiden Schenkeln angeordnet ist. Das Einschubelement kann dann an dem biegbaren Schaftabschnitt angeordnet sein bzw. es sind zwei Einschubelemente an dem biegbaren Schaftabschnitt vorgesehen, nämlich an jedem Ende eines, wenn die Stricknadel zwei Verschlussvorrichtungen aufweist. Gemäß einer Ausführungsform wird vorgeschlagen, dass die Verschlussvorrichtung als Schraubvorrichtung ausgebildet ist, so dass der biegbare Schaftabschnitt jeweils mit wenigstens einer Seite in einen der beiden Schenkel eingeschraubt wird, oder umgekehrt der jeweilige Schenkel mit einer Seite in den biegbaren Schaftabschnitt eingeschraubt wird.

Vorzugsweise ist die Stricknadel dadurch gekennzeichnet, dass der biegbare Schaftabschnitt einstückig aus einem Material ausgebildet ist und das wenigstens eine Einschubelement als Einschubabschnitt ausgebildet ist. Hier kann besonders der biegbare Abschnitt an seinen Enden etwas dicker ausgebildet sein und dort jeweils einen Einschubabschnitt aufweisen, in den die Führungsnut eingearbeitet sein kann.

Eine Stricknadel mit einer solchen Kupplungsvorrichtung hat den Vorteil, dass die Schenkel mit dem biegbaren Schaftabschnitt lösbar miteinander verbunden sind und so ein Schenkel oder der Schaftabschnitt ausgewechselt werden kann. Es kommt auch in Betracht, dass wahlweise Schenkel unterschiedlicher Dicke verbunden werden können.

Vorzugsweise ist jeweils ein Schenkel fest mit dem biegbaren Schaftabschnitt verbunden, so dass nur ein Schenkel getauscht und dadurch in seiner Größe verändert werden kann.

Die vorliegende Erfindung wird nun nachfolgend exemplarisch anhand von Ausführungsbeispielen unter Bezugnahme auf die Bezugszeichenliste und die begleitenden Figuren näher erläutert.
- Figur 1: zeigt eine Ausführungsform einer Stricknadel mit biegbarem Schaftabschnitt, insbesondere einer Sockenstricknadel.
- Figur 2: zeigt eine Explosionsansicht einer Stricknadel mit biegbarem Schaftabschnitt.
- Figur 3: zeigt eine Ausführungsform einer Verschlussvorrichtung einer Stricknadel, die als Bajonettverschluss ausgebildet ist.

Figur 1 zeigt eine Stricknadel 1, insbesondere eine Sockenstricknadel, mit einem Schaftabschnitt 2 und einem ersten und zweiten Schenkel 3 und 4. Der erste Schenkel 3 weist dabei eine erste Erstreckungsrichtung 5 auf. Der zweite Schenkel 4 weist eine zweite Erstreckungsrichtung 7 auf. Darüber hinaus weisen die beiden Schenkel 3 und 4 ein erstes freies Ende auf, nämlicher der Schenkel 3 das erste freie Ende 6 sowie der Schenkel 4 das zweite freie Ende 8. Aufgrund des biegbaren Schaftabschnitts 2 bildet sich dabei ein variabler Winkel 9 zwischen den beiden Schenkeln 3 und 4 in Bezug auf den Schwerpunkt 10 aus.

Figur 2 zeigt eine Explosionsansicht einer Sockenstricknadel 1 bei der der variable Winkel 9 in Bezug auf den Schwerpunkt 10 am biegbaren Schaftabschnitt von links nach rechts abnimmt, also der variable Winkel von links nach rechts zunehmend spitzer wird.

Figur 3 zeigt eine Stricknadel 1, wobei einer der beiden Schenkel 3, 4 und der Schaftabschnitt 2 über eine Verschlussvorrichtung 11 lösbar miteinander verbindbar sind. In der Figur 3 ist die Verschlussvorrichtung als ein Beispiel als ein Bajonettverschluss ausgebildet. Dieser weist dabei ein Einschubelement 12 und ein Aufnahmeelement 13 auf. Dabei ist das Aufnahmeelement dazu eingerichtet, das Einschubelement aufzunehmen, beispielsweise in dem das Aufnahmeelement einen Hohlraum zum Einschieben des Einschubelementes aufweist. Das gezeigte Einschubelement weist dabei eine Längsnut 15, eine Quernut 16 und eine Rastnut 17 auf, durch bzw. in die eine Raste geschoben werden kann. Das Aufnahmeelement weist eine Federvorrichtung 14 und eine Raste 18 auf. So sind das Einschubelement 12 und das Aufnahmeelement 13 in ihrer Längsachse lösbar miteinander verbindbar, wie es der Doppelpfeil in der Figur 3 anzeigt.

Um zum Beispiel das Einschubelement 12 und das Aufnahmeelement 13 miteinander zu verbinden, wird die Raste 18 zunächst durch die Längsnut 15 geschoben, wobei das Federelement 14 dabei eine Kompression erfährt. Ist die Raste 18 entlang der Längsnut bis zur Quernut eingeschoben, wird die Raste durch eine Drehen des Einschub- oder des Aufnahmeelementes entlang der Quernut verschoben. Erreicht die Raste 18 daraufhin die Rastnut 17, entspannt sich das Federelement etwas, so dass die Raste einrastet und das Einschub- und das Aufnahmeelemente miteinander verbunden sind. Soll die Verbindung wieder gelöst werden, wird die Raste in umgekehrter Reihenfolge entlang der Nuten 17,16 und 15 herausgeschoben.

Die Längsnut 15, die Quernut 16 und die Rastnut 17 bilden zusammen eine Führungsnut. Besonders vorteilhaft an dieser Konstruktion ist, dass die Führungsnut auch an einem Einschubelement mit geringem Durchmesser ausgebildet sein kann und dass für die Verschlussvorrichtung an dem Einschubelement 12 nur diese Führungsnut benötigt wird, die rein passiv ist. Es ist auch möglich, die Führungsnut in demselben Material auszubilden, das den biegbaren Schaftabschnitt aufweist. Es ist dadurch möglich, die Stricknadel mit einer Verschlussvorrichtung oder zwei Verschlussvorrichtungen auszustatten, während der biegbare Schaftabschnitt einstückig aus einem Material hergestellt sein kann. Vorzugsweis weist hierbei der biegbare Schaftabschnitt im Bereich des Einschubelementes 12 einen größeren Durchmesser auf, als in einem Mittenbereich des biegbaren Schaftabschnitts.

### Bezugszeichenliste

1 Stricknadel
2 Schaftabschnitt
3 erster Schenkel
4 zweiter Schenkel
5 erste Erstreckungsrichtung
6 erstes freies Ende
7 zweite Erstreckungsrichtung
8 zweites freies Ende
9 Variabler Winkel
10 Schwerpunkt
11 Verschlussvorrichtung
12 Einschubelement
13 Aufnahmeelement
14 Federvorrichtung
15 Längsnut
16 Quernut
17 Rastnut
18 Raste

## Patentansprüche

1. Stricknadel (1), insbesondere Sockenstricknadel, für ein Strickspiel zur Herstellung von im Querschnitt runden Strickprodukten mit einem sich von einem biegbaren Schaftabschnitt (2) aus variabel in eine erste Erstreckungsrichtung (5) zu einem zur Aufnahme von Maschen geeigneten ersten freien Ende (6) erstreckenden ersten Schenkel (3) und einem sich von dem biegbaren Schaftabschnitt (2) aus variabel in eine zweite Erstreckungsrichtung (7) zu einem zur Aufnahme von Maschen geeigneten zweiten freien Ende (8) erstreckenden zweiten Schenkel (4), wobei die freien Enden (6, 8) als abgerundete Spitzen ausgebildet sind und wobei innerhalb des Schaftabschnitts (2) der Schwerpunkt (10) der Stricknadel (1) angeordnet ist, wobei
- die erste Erstreckungsrichtung (5) und die zweite Erstreckungsrichtung (7) zueinander einen variablen Winkel (9) aufweisen, **dadurch gekennzeichnet, dass**
- der Schaftabschnitt (2) aus flexiblem Kunststoffpolymer besteht, nämlich aus Nylon oder nylonummanteltem Drahtgeflecht, und an dem jeweiligen Schenkel (3, 4) der Stricknadel (1) befestigt ist,
- der Schaftabschnitt eine Länge von 3-5 cm aufweist, und
- die beiden Schenkel (3, 4) mit ihren freien Enden (6, 8) im Wesentlichen gleich lang sind und eine Länge von jeweils 5 cm bis 15 cm aufweisen.

2. Stricknadel (1) nach Anspruch 1, wobei der Schaftabschnitt (2) und/oder die beiden Schenkel (3, 4) einen zylindrischen Querschnitt aufweisen, wobei die freien Enden (6, 8) nach außen hin in ihrem Querschnitt verjüngt ausgebildet sind.

3. Stricknadel (1) nach wenigstens einem der vorangegangenen Ansprüche, wobei die beiden Schenkel eine Länge von 7 cm bis 8,5 cm aufweisen.

4. Stricknadel (1) nach wenigstens einem der vorangegangenen Ansprüche, wobei die beiden Schenkel (3, 4) und der Schaftabschnitt (2) aus durchgehend einem Material ausgebildet sind.

5. Stricknadel (1) nach wenigstens einem der vorangegangenen Ansprüche, wobei die beiden Schenkel (3, 4) eine unterschiedliche Dicke aufweisen.

6. Stricknadel (1) nach wenigstens einem der Ansprüche 1 bis 3 oder 5, wobei wenigstens einer der beiden Schenkel (3, 4) und der Schaftabschnitt (2) über eine Verschlussvorrichtung (11) lösbar miteinander verbindbar sind, wobei insbesondere die Verschlussvorrichtung als ein Bajonettverschluss ausgebildet ist, der wenigstens ein Einschubelement (12) und ein Aufnahmeelement (13) aufweist, wobei das Aufnahmeelement dazu eingerichtet ist das Einschubelement aufzunehmen, und wobei das Einschubelement eine Führungsnut aufweist, die insbesondere eine Längsnut (15), eine Quernut (16) und eine Rastnut (17) aufweist, und das Aufnahmeelement eine Federvorrichtung (14) und eine Raste (18) aufweist.

7. Stricknadel (1) nach Anspruch 6, **dadurch gekennzeichnet, dass** der biegbare Schaftabschnitt einstückig aus einem Material ausgebildet ist und das wenigstens eine Einschubelement (12) als Einschubabschnitt ausgebildet ist.

8. Strickspiel bestehend aus genau 3 Stricknadeln (1) nach einem der vorhergehenden Ansprüche.

## Claims

1. A knitting needle (1), in particular a sock knitting needle, for a knitting set for producing cross-sectionally round knitted products, having a first leg (3) extending in a variable manner from a bendable shaft portion (2) in a first extension direction (5) to a first free end (6) suitable for holding stitches, and a second leg (4) extending in a variable manner from the bendable shaft portion (2) in a second extension direction (7) to a second free end (8) suitable for holding stitches, wherein the free ends (6, 8) are in the form of rounded tips, and wherein the center of gravity (10) of the knitting needle (1) is arranged within the shaft portion (2), wherein
- the first extension direction (5) and the second extension direction (7) are at a variable angle (9) to one another, **characterized in that**
- the shaft portion (2) consists of flexible synthetic polymer, namely of nylon or nylon-coated wire mesh and is fastened to the respective legs (3, 4) of the knitting needle (1),
- the shaft portion has a length of 3 to 5 cm, and
- the two legs (3, 4) with their free ends (6, 8) are substantially the same length and have a length of in each case 5 cm to 15 cm.

2. The knitting needle (1) as claimed in claim 1, wherein the shaft portion (2) and/or the two legs (3, 4) have a cylindrical cross section, wherein the free ends (6, 8) are formed so as to taper toward the outside in cross section.

3. The knitting needle (1) as claimed in at least one of the preceding claims, wherein the two legs have a length of 7 cm to 8.5 cm.

4. The knitting needle (1) as claimed in at least one of the preceding claims, wherein the two legs (3, 4) and the shaft portion (2) are formed from a single material throughout.

5. The knitting needle (1) as claimed in at least one of the preceding claims, wherein the two legs (3, 4) have different thicknesses.

6. The knitting needle (1) as claimed in at least one of claims 1 to 3 or 5, wherein at least one of the two legs (3, 4) and the shaft portion (2) are connectable releasably together via a closure device (11), wherein in particular the closure device is in the form of a bayonet coupling, which has at least one insertion element (12) and a receiving element (13), wherein the receiving element is designed to receive the insertion element, and wherein the insertion element has a guide slot which has in particular a longitudinal slot (15), a transverse slot (16) and a latching slot (17), and the receiving element has a spring device (14) and a catch (18).

7. The knitting needle (1) as claimed in claim 6, **characterized in that** the bendable shaft portion is formed integrally from one material and the at least one insertion element (12) is in the form of an insertion portion.

8. A knitting set consisting of exactly 3 knitting needles (1) as claimed in one of the preceding claims.

## Revendications

1. Aiguille à tricoter (1), en particulier aiguille à tricoter des chaussettes, pour un jeu de tricotage servant à fabriquer des produits de tricotage ronds en section transversale avec une première patte (3) s'étendant depuis une section de tige (2), pouvant être cintrée de manière variable dans une première direction d'extension (5) vers une première extrémité libre (6), adaptée pour recevoir des mailles, et une seconde patte (4) s'étendant depuis la section de tige (2) pouvant être cintrée, de manière variable dans une seconde direction d'extension (7) vers une seconde extrémité libre (8), adaptée pour recevoir des mailles, dans laquelle les extrémités libres (6, 8) sont réalisées en tant que pointes arrondies, dans laquelle le centre de gravité (10) de l'aiguille à tricoter (1) est disposé à l'intérieur de la section de tige (2), dans laquelle
- la première direction d'extension (5) et la seconde direction d'extension (7) présentent l'une par rapport à l'autre un angle (9) variable, **caractérisée en ce que**
- la section de tige (2) est constituée d'un polymère synthétique flexible, notamment de nylon ou d'un tressage de fils métalliques à gaine de nylon, et est fixée au niveau de la patte (3, 4) respective de l'aiguille à tricoter (1),
- la section de tige présente une longueur de 3-5 cm, et
- les deux pattes (3, 4) sont sensiblement de la même longueur avec leurs extrémités libres (6, 8), et présentent une longueur de respectivement 5 cm à 15 cm.

2. Aiguille à tricoter (1) selon la revendication 1, dans laquelle la section de tige (2) et/ou les deux pattes (3, 4) présentent une section transversale cylindrique, dans laquelle les extrémités libres (6, 8) sont réalisées de manière effilée vers l'extérieur dans leur section transversale.

3. Aiguille à tricoter (1) selon au moins l'une quelconque des revendications précédentes, dans laquelle les deux pattes présentent une longueur de 7 cm à 8,5 cm.

4. Aiguille à tricoter (1) selon au moins l'une quelconque des revendications précédentes, dans laquelle les deux pattes (3, 4) et la section de tige (2) sont réalisées en un matériau de manière continue.

5. Aiguille à tricoter (1) selon au moins l'une quelconque des revendications précédentes, dans laquelle les deux pattes (3, 4) présentent une épaisseur différente.

6. Aiguille à tricoter (1) selon au moins l'une quelconque des revendications 1 à 3 ou 5, dans laquelle au moins une des deux pattes (3, 4) et la section de tige (2) peuvent être reliées l'une à l'autre de manière amovible par l'intermédiaire d'un dispositif de fermeture (11), dans laquelle en particulier le dispositif de fermeture est réalisé en tant que fermeture à baïonnette, qui présente au moins un élément à enfiler (12) et un élément de réception (13), dans laquelle l'élément de réception est conçu pour recevoir l'élément à enfiler, et dans laquelle l'élément à enfiler présente une rainure de guidage, qui présente en particulier une rainure longitudinale (15), une rainure transversale (16) et une rainure d'enclenchement (17), et l'élément de réception présente un dispositif de ressort (14) et un cran d'enclenchement (18).

7. Aiguille à tricoter (1) selon la revendication 6, **caractérisée en ce que** la section de tige pouvant être cintrée est réalisée d'un seul tenant en un matériau, et l'au moins un élément à enfiler (12) est réalisé en tant que section à enfiler.

8. Jeu de tricotage constitué de précisément 3 aiguilles à tricoter (1) selon l'une quelconque des revendications précédentes.
